# EUROPÄISCHE PATENTSCHRIFT

(11) **EP 1 340 675 B1**
(45) Veröffentlichungstag und Bekanntmachung des Hinweises auf die Patenterteilung: **04.05.2011**
(21) Anmeldenummer: 02027882.6
(22) Anmeldetag: 13.12.2002
(51) Int. Cl.: B63B 3/70, B63B 21/16, B66D 1/74

(54) **Decksstruktur eines Schiffes mit einer Winde**
Deck structure of a ship with a winch
Structure de pont d'un bateau avec un treuil

(30) Priorität: 02.03.2002 DE 10209376
(43) Veröffentlichungstag der Anmeldung: 03.09.2003
(73) Patentinhaber: HATLAPA Uetersener Maschinenfabrik GmbH & Co., D-25436 Uetersen (DE)
(72) Erfinder: Böge, Hanspeter, 25436 Uetersen (DE)
(74) Vertreter: Hansmann, Dierk

(56) Entgegenhaltungen:
- EP-A- 1 002 715
- BE-A- 500 116
- DE-A1- 2 056 069
- DE-C- 253 781
- FR-A- 318 730
- GB-A- 2 135 248
- GB-A- 190 922 454
- US-A- 3 841 269
- US-A- 4 476 798
- US-A- 4 579 073
- ENGGAARD, KNUD ET AL: STANDARD FLEX 300. THE TRUE MULTI-ROLE SHIP, März 1992 (1992-03), Seiten 1-15, XP002265302 FREDERIKSHAVN, DK; JAERVAELLA, SE; LYSTRUP, DK
- "Section 28 - Equipment" AMERICAN BUREAU OF SHIPPING - RULES FOR BUILDING AND CLASSING - STEEL VESSELS, 1974, Seiten 172-182, XP007904560 NEW YORK (NY), US

## Beschreibung

Die Erfindung bezieht sich auf eine Deckstruktur eines Schiffes mit einer winde als Anker- und/oder Verholwinde mit Mitteln zur Anbindung an die schiffseitige Deckstruktur, wobei diese Mittel durch ein kastenartiges Fundamentmodul gebildet und in einem Ausschnitt der Deckstruktur innerhalb des Totraumes der Schiffskonstruktion integrierbar ist.

Winden im Bereich der Decksebene werden individuell im Decksbereich des Schiffes angeordnet und festgesetzt. Hierzu sind zur Fundamentbildung bzw. Festsetzung der Winde entsprechende Zusatzmaßnahmen erforderlich, die umfängliche werftseitige Anpaß-, Ausricht- und Zusatzarbeiten erfordern.

Es ist bereits bekannt, in die Deckstruktur von Schiffen kastenartige Module als Container schnell austauschbar anzuordnen, wie es aus der Druckschrift "ENGAARD, KNUD ET AL: STANDARD FLEX 300. THE TRUE MULTI-ROLE SHIP, März 1992 (1992-03), Seiten 1-15, XP002265302 FREDERIKSHAVN, DK; JAERVAELLA, SE; LYSTRUP, DK" zu entnehmen ist. Aus dieser Druckschrift ist es auch bekannt, an der Oberseite solcher kastenartigen Module im Bereich der Decksebene Ausrüstung in der Form von Winden vorzusehen, sowie ausrüstungsbezogene Maschinen und lokale Steuerungen im Innern dieser Container anzuordnen.

Die Aufgabe der Erfindung ist es, eine einfache und kostensparende Deckstruktur mit einer Installation von Winden zu schaffen, die eine Reduzierung der werftseitigen Arbeiten und der erforderlichen Windeneinbauinstruktionen ermöglicht sowie eine gewichtsoptimierte Nutzung mit einer kompakten Bauweise gewährleistet.

Die Lösung dieser Aufgabe erfolgt erfindungsgemäß dadurch, daß das kastenartige Fundamentmodul über einen Auflagerahmen eines Trägers der Deckstruktur abgestützt ist und wobei wenigstens in einer Achsrichtung Hohlprofile vorhanden sind, die durch Verbindung von Seitenwandungen des Fundamentmoduls und Trägern gebildet sind.

Hierdurch ist eine Komplettinstallation der Winde auf dem eingesetzten Fundamentmodul mit einem Minimum an werftseitigen Arbeiten auf einfache Weise durchführbar. Ferner wird die Schnittstellendefinition zwischen Werft und Windenlieferant wesentlich vereinfacht und es wird eine geschützte Antriebskomponente unter Deck ermöglicht.

Ein vorteilhafter einfacher Einbau wird dadurch geschaffen, daß die Verbindungen zwischen Träger und Fundamentmodul sowie Decksebene und Fundamentmodul durch Schweißnähte gebildet sind.

Ferner wird zur Ausbildung einer belastbaren Abstützung vorgeschlagen, daß die dem Auflagerahmen zugeordneten Auflager des Fundamentmoduls durch Flanschteile eines U-Profils gebildet sind.

Zum Ausgleich von Deckssprung und Decksbucht wird vorgeschlagen, daß die Oberseite des Fundamentmoduls oberhalb der Decksebene angeordnet ist.

In der Zeichnung ist ein Ausführungsbeispiel schematisch dargestellt. Es zeigen:
- Fig. 1: eine Seitenansicht einer Windenanordnung als Gesamtanordnung außerhalb des Schif- fes,
- Fig. 2: eine Stirnansicht gemäß Fig. 1,
- Fig. 3 und 4: perspektivische Darstellungen eines im Deck eingesetzten aufgeschnittenen Fun- damentmoduls,
- Fig. 5: einen Schnitt des im Deck eingesetzten Fundamentmoduls,
- Fig. 5 bis 8: schaubildliche Darstellungen einer ein- gebauten Windenanordnung.

Bei der dargestellten Windenanordnung ist auf einem Fundamentmodul 1 zum Einsetzen in die schiffseitige Deckstruktur 2 eine Winde 3 festgesetzt. Die Winde 3 ist zusätzlich mit einer auf die Welle einwirkende Festsetzvorrichtung 4 als Ersatz für einen üblicherweise vorgelagerten Kettenstopper ausgerüstet.

Das kastenartige Fundamentmodul 1 nimmt dabei an seiner Oberseite 5 die Winde 3 auf, während der geschützte Innenraum 6 die nicht näher dargestellte Antriebskomponente aufnimmt. In diesem Fall ist in das Fundamentmodul 1 auch ein integrierter Kettenablauf 7 zum Klüsenrohr 8 mit nicht dargestellter Ankertasche und einer aufgenommenen Ankerkette 9 vorgesehen. Das andere Ende der Ankerkette 9 ist wie üblich zu einem Kettenkasten 10 über ein Kettenfallrohr 11 geführt.

Das Fundamentmodul 1 wird in einen Ausschnitt der Deckstruktur 2 eingesetzt und auf eine ausgesteifte Gurtauflage als Auflagerahmen 12 an einem Träger 14 aufgesetzt, wobei die Gurtauflage in die Decksöffnung hineinragt und eine durchgehende Auflage bildet. In diesem Fall ist die Seitenwandung 13 des U-Profils als Teil des Fundamentmoduls 1 mit einem Flansch 15 versehen. Selbstverständlich kann der Auflagerahmen 12 auch durch den Flansch des Trägers 14 gebildet werden.

Die verbindungszonen zwischen Deckstruktur 2 bzw. Auflagerahmen 12 und Fundamentmodul 1 werden zur Verbindung mit Schweißnähten 16 versehen, so daß Hohlprofile 17 gebildet werden. Durch diese Ausbildung wird ein entsprechend den Erfordernissen ausgesteiftes Trägersystem geschaffen.

Durch eine derartige Ausbildung ist es möglich, eine Schnittstellendefinition zu vereinfachen und die Festlegung eines Rastersystems für unterschiedliche Windengrößen mit dem Vorteil einer Reduzierung der erforderlichen Windeneinbauinstruktionen durchzuführen.

Ferner wird es durch diese Ausbildung möglich, eine Anordnung des Windenantriebes geschützt unter Deck vorzunehmen.

## Patentansprüche

1. Deckstruktur eines Schiffes mit einer Winde (3) als Anker- und/oder Verholwinde mit Mitteln zur Anbindung an die schiffseitige Deckstruktur (2), wobei diese Mittel durch ein kastenartiges Fundamentmodul gebildet und in einem Ausschnitt der Deckstruktur (2) innerhalb des Totraumes der Schiffskonstruktion integrierbar ist, wobei das kastenartige Fundamentmodul (1) an seiner Oberseite (5) im Bereich der Decksebene zur Aufnahme der Winde (3) und zur Aufnahme von Antrieb und Getriebe im abgedeckten Innenraum (6) ausgebildet ist **dadurch gekennzeichnet, daß** das kastenartige Fundamentmodul über einen Auflagerahmen (12) eines Trägers (14) der Deckstruktur (2) abgestützt ist und wobei wenigstens in einer Achsrichtung Hohlprofile (17) vorhanden sind, die durch Verbindung von Seitenwandungen (13) des Fundamentmoduls (1) und Trägern (14) gebildet sind.

2. Deckstruktur nach Anspruch 1, **dadurch gekennzeichnet, daß** die Verbindungen zwischen Träger (14) und Fundamentmodul (1) sowie Decksebene und Fundamentmodul (1) durch Schweißnähte (16) gebildet sind.

3. Deckstruktur nach Anspruch 1 oder 2, **dadurch gekennzeichnet, daß** die dem Auflagerahmen (12) zugeordneten Auflager des Fundamentmoduls (1) durch Flanschteile eines U-Profils (15) gebildet sind.

4. Deckstruktur nach einem der Ansprüche 1 bis 3, **dadurch gekennzeichnet, daß** die Oberseite (5) des Fundamentmoduls (1) oberhalb der Decksebene angeordnet ist

## Claims

1. Deck structure of a ship with a winch (3) as an anchoring and/or warping winch with means for fastening to the deck structure (2) on the ship, wherein the said means are formed by a box-like foundation module and can be integrated into a cutaway portion in the deck structure (2) within the dead space in the construction of the ship, wherein the box-like foundation module (1) is designed, on its upper side (5) in the region of the plane of the deck, for receiving the winch (3) and for receiving the drive and transmission in the covered interior space (6), **characterised in that** the box-like foundation module is supported via a supporting frame (12) on a girder (14) of the deck structure (2) and wherein there are present, at least in an axial direction, hollow sections (17) which are formed by the connection of side walls (13) of the foundation module (1) and girders (14).

2. Deck structure according to claim 1, **characterised in that** the connections between the girder (14) and the foundation module (1), and also the plane of the deck and said foundation module (1), are formed by weld seams (16).

3. Deck structure according to claim 1 or 2, **characterised in that** the bearing surfaces of the foundation module (1) which are associated with the supporting frame (12) are formed by flange parts of a U-section (15).

4. Deck structure according to one of claims 1 to 3, **characterised in that** the upper side (5) of the foundation module (1) is arranged above the plane of the deck.

## Revendications

1. Structure de pont d'un bateau avec un treuil (3) en tant que cabestan et / ou treuil d'amarrage, avec des moyens de rattachement à la structure de pont (2) du bateau, sachant que ces moyens sont formés par un module de base en forme de caisson et peuvent être intégrés dans l'espace mort de la construction du bateau, dans une découpe pratiquée dans la structure de pont (2), sachant que le module de base en forme de caisson (1) est conçu pour la réception du treuil (3) sur sa face supérieure (5), dans la région du plan du pont, et pour la réception de commandes et d'engrenages dans l'espace intérieur couvert (6), **caractérisée en ce que** le module de base en forme de caisson est soutenu par l'intermédiaire du cadre d'appui (12) d'un support (14) de la structure de pont (2) et des profilés creux (17), qui sont formés par liaison des parois latérales (13) du module de base (1) et des supports (14), étant prévus au moins dans une direction axiale.

2. Structure de pont selon la revendication 1, **caractérisée en ce que** les liaisons entre les supports (14) et le module de base (1) ainsi qu'entre le plan du pont et le module de base (1) sont formées par des cordons de soudure (16).

3. Structure de pont selon revendication 1 ou 2, **caractérisée en ce que** le support du module de base (1) associé au cadre d'appui (12) est formé par des brides d'un profilé en U (15).

4. Structure de pont selon l'une des revendications 1 à 3, **caractérisée en ce que** la face supérieure (5) du module de base (1) est située au-dessus du plan du pont.
